# FASCICULE DE BREVET EUROPEEN

(11) **EP 0 119 238 B1**
(45) Date de publication et mention de la délivrance du brevet: **23.07.1986**
(21) Numéro de dépôt: 83902953.5
(22) Date de dépôt: 20.09.1983
(51) Int. Cl.: E05C 9/00

(54) **DISPOSITIF DE VERROUILLAGE PERIMETRIQUE INTEGRAL POUR FERMETURES**
INTEGRIERTE UMFANGSVERRIEGELUNGSVORRICHTUNG FÜR VERSCHLÜSSE
INTEGRAL PERIMETRIC LOCKING DEVICE FOR CLOSURES

(30) Priorité: 21.09.1982 FR 8216073
(43) Date de publication de la demande: 26.09.1984
(73) Titulaire: VANAGO, Joseph, F-69340 Francheville le Haut (FR)
(72) Inventeur: VANAGO, Joseph, F-69340 Francheville le Haut (FR)
(74) Mandataire: Schmitt, John
(86) Numéro de dépôt international: FR8300186
(87) Numéro de publication internationale: WO8401181

## Description

La présente invention concerne un dispositif de verrouillage périmétrique intégral pour fermetures, particulièrement telles que portes, volets, portes de coffres-forts, comprenant plusieurs éléments longitudinaux der verrouillage situés en rives de la fermeture et animés d'un mouvement de translation pour pénétrer dans des rainures correspondantes aménagées dans les dormants, comme décrit dans le brevet CH-A-536.425.

On connait aussi, par le brevet GB-A-29.067 un dispositif de blocage de porte qui comprend deux barres ou plaques propres à être animées d'un mouvement de va-et-vient pour pénétrer et sortir d'évidements correspondants ménagés dans le dormant de la porte lorsqu'est actionnée la clé d'une serrure; le brevet US-A-2 610 368 décrit un mécanisme de fermeture d'une porte à deux vantaux dans lequel une barre, régnant sur sensiblement toute la hauteur des vantaux, peut être animée d'un mouvement de coulissement pour pénétrer dans une gorge correspondante de l'autre vantail, et cela lorsqu'est manoeuvrée une clé d'une serrure à cylindre; le brevet FR-A-1 318 783 vise un dispositif de sécurité pour le bloquage des portes qui comprend essentiellement un fer plat coulissant adapté sur le chant de la porte et une tête rainurée fixée sur le dormant, ledit fer plat étant susceptible de s'engager dans la rainure pour bloquer la porte sur toute sa hauteur; dans le brevet US-A-16 874 on trouve une barre verticale actionnée par une serrure qui, pour bloquer la porte, vient se loger dans une rainure prévue dans le dormant de ladite porte.

Ces systèmes de verrouillage laissent apparaître des points faibles, notamment à la partie supérieure du dormant et au niveau du sol. Par conséquent, ils n'offrent pas une sécurité absolue à l'effraction. D'autre pars ces systèmes sont complexes parce qu'ils comportent plusieurs barres qui doivent être reliées et commandées simultanément au moyen d'organes de manoeuvre et de guidage compliqués.

Le dispositif dont il s'agit comprend, selon l'invention, une plaque de la dimension de la fermeture placée en sandwich entre les panneaux de ladite fermeture et coupée suivant une diagonale pour former deux triangles égaux et opposés sensiblement jointifs, susceptibles, de s'écarter l'un de l'autre, sous l'action d'un moyen de manoeuvre, dans la direction de l'autre diagonale de la fermeture, pour s'engager par leurs côtés respectifs dans des rainures pratiquées dans la traverse supérieure et les montants du dormant et du seuil, le mouvement de translation des triangles étant guidé par des moyens de guidage appropriés; qu'inversement les deux triangles sont susceptibles de se rapprocher l'un de l'autre, sous l'action du moyen de manoeuvre, pour déverrouiller la fermeture.

Les moyens de guidage des deux triangles sont des chemins de roulement à billes orientés dans l'axe de déplacement de chaque triangle. Des perforations ou des découpes permettent l'assemblage des triangles entre les deux faces de la porte, ce qui procure l'avantage d'alléger l'ensemble.

Un moyen de manoeuvre pour l'écartement ou le rapprochement des deux triangles est constitué par une came en forme de disque circulaire dont chaque face est creusée d'une rainure en spirale dans laquelle est engagé un doigt solidaire de l'un des triangles, de manière que la rotation du disque sur un tour complet provoque de déplacement radial des doigts et par conséquent celui des triangles donts ils sont solidaires.

Un moyen d'entraînement de la came de commande des deux triangles est constitué par un volant claveté sur un axe du disque circulaire, ce volant régnant sur le côté interne de la porte et manoeuvrant directement le dispositif de verrouillage de la fermeture.

Un second moyen d'entraînement de la came de commande des deux triangles est prévu sur le côté extérieur de la porte. Il s'agit d'un volant débrayable susceptible de manoeuvrer le disque circulaire lorsqu'une clef engagée dans une serure enclenche un crabotage associant ledit volant et le disque formant came et autorisant sa rotation.

L'application de ce dispositif confère à la fermeture ainsi constituée des qualités qui lui permettent de jouer le rôle de coupe-feu et lui assurent insonorisation et isolation thermique. L'utilisation de telles fermetures couvre de vastes secteurs, d'autant plus qu'on peut renforcer les côtés s'engageant dans les rainures en repliant les bords des triangles sur eux-mêmes au niveau de leur partie saillante.

Dans ce qui suit l'invention est exposée plus en détail à l'aide de dessins représentant seulement un mode d'exécution.
- La figure 1 est une vue en élévation d'une porte selon t'invention, représentée en position et verrouilée.
- La figure 2 est une vue de la porte précédente, en position ouverte.
- La figure 3 est une vue de détail, en coupe partielle, montrant un angle de la porte fermée et verrouillée dans la rainure du dormant.
- Les figures 4 et 5 montrent en élévation, respectivement en plan, le mode d'assemblage des éléments constituant la porte.
- La figure 6 représente en coupe et en élévation, un moyen de manoeuvre des triangles de verrouillage.
- La figure 7 montre le détail, vue de face, de la came de commande des triangles.
- Les figures 8 et 9 montrent, en élévation respectivement en coupe, un coffre-fort dont la porte est équipée d'un dispositif de verrouillage selon l'invention.

La porte 1 représentée sur les figures 1 à 5 est constituée par deux panneaux traditionnels 2 et 3 retenant entre eux en sandwich une plaque de même dimension, en métal, alliage ou autre matériau, coupée suivant said diagonale 4 pour former deux triangles 5, 6 égaux, opposés et jointifs le long de la diagonale de coupe 4. Ces deux triangles sont susceptibles de s'écarter l'un de l'autre dans le sens de l'autre diagonale entre les panneaux de la porte de sorte que leur petit côté 5a, respectivement 6a et leur grand côté adjacent 5b, respectivement 6b sortent en saillie le long de tous les côtés de la porte pour entrer dans des rainures correspondantes creusées dans le dormant et le seuil 8 de l'ouverture, notamment 7a dans la traverse supérieure 7, 9a dans le montant 9, 10a dans le montant 10 et 8a dans le seuil 8.

Au centre de la porte 1 est représentée un des moyens 11 de manoeuvre des triangles de verrouillage 5, 6.

En se reportant aux figures 4 et 5 on voit que chaque triangles 5, 6 est découpé de lumières rectangulaires 12 et/ou oblongues 13, destinées à loger des tasseaux 14 d'assemblage des panneaux 2 et 3 de la porte 1. Grâce au moyen mécanique 11 occupant le centre de la porte et par sa manoeuvre, on commande l'écartement puis le rapprochement l'un de l'autre des triangles 5, 6, manoeuvre qui ne peut s'effectuer que lorsque la porte est placée en position de fermeture, dans le dormant de l'huisserie.

Le déplacement des triangles 5, 6 est guidé par des chemins de roulement à billes, non représentées sur les figures, encastrés dans des lumières orientées suivant l'axe de déplacement des triangles. Les bords 5a, 6a pénètrent dans les rainures 7a, respectivement 8a et les bords 5b, 6b, se logent dans les rainures 9a, respectivement 10a. La figure 3 montre le verrouillage de la porte par le petit côté Sa du triangle 5 qui pénètre dans la rainure 7a de la traverse 7 du dormant.

Pour la manoeuvre de translation des triangles de verrouillage 5, 6 un des moyens 11 est illustré par les figures 6 et 7. Il comporte un volant 15 régnant sur la face extérieure de la porte et équipé d'une serrure centrale 16, par exemple à cylindre, qui manoevure un crabotage 17 en prise avec un came 18 en forme de disque circulaire prolongé par un axe 19 sur lequel est claveté un volant 20 régnant sur la face intérieure de la porte 1.

Chaque face latérale de la came 18 est creusée d'une spirale d'Archimède 21 dont l'une est visible figure 7, dans laquelle s'engage un doigt 22 solidaire du triangle 5 ou 6..

L'engagement des crabots 23 dans leurs logements correspondants creusés dans l'une des faces de la came 18, a lieu à l'encontre d'un ressort 24.

Au niveau de la commande 11 qui vient d'être décrite, les bords jointifs, voire à recouvrement, des triangles 5, 6 sont découpés par une encoche et contrepliés de manière à épouser la came 18. Le bloc de commande des triangles 5, 6 est fixé à la porte 1 au moyen de platines 25 et de boulons 26.

Pour manoeuvrer les triangles 5, 6, jusqu'à la position de verrouillage décrite précédemment, il convient d'introduire et de tourner la clef 27 dans la serrure 16, ce qui repoussée le crabotage 17 dans les logements de la came 18 et solidarise le volant avec la came. La rotation de la came 18 et, par conséquent, des spirales 21 qui y sont creusées, provoque le déplacement diamétral des doigts 22 et, par suite, l'écartement des triangles 5, 6. La manoeuvre inverse détermine le rapprochement des triangles 5, 6, tandis que le retrait de la clef 27, après un tour, débraye la came 18 et désolidarise le volant 15 qui devient fou.

Dans l'ensemble représenté par les figures 8 et 9, le dispositif de verrouillage selon l'invention est appliqué à une porte de coffre-fort portatif.

La porte qui l'équipe est constituée par un panneau métallique extérieur 29 doublé par une plaque également métallique 30 sur laquelle est soudé, par le bord de ses ailes, un profil en U 31 qui recouvre longitudinalement la ligne imaginaire de la diagonale de la plaque 30, sensiblement sur sa moitié, répartie de part et d'autre de son centre. La plaque de verrouillage 30 ainsi que le profil en U sont coupés en deux parties suivant la diagonale 4, pour former deux triangles 5, 6 opposés, égaux et jointifs susceptibles de s'écarter et de se rapprocher grâce à un système de manoeuvre qui comprend une came 32 commandée par une serrure 16, le profil de la came 32 prend appui contre l'intérieur des ailes 31a du profil 31 pour les écarter l'une de l'autre et par suite faire écarter les triangles 5, 6 qui en sont solidaires, tandis qu'une platine 33 comportant deux ergots 34 associé également à la serrure 16 assure le resserrement des ailes du profil, et par suite celui des triangles en raison de ce que les ergots 34 viennent en appui contre l'extérieure 31b de l'aile du profil en U 31. Quand on manoeuvre la serrure en la faisant tourner dans un sens on provoque la rotation de la came 32 qui écarte les ailes du U contraignant les triangles 5, 6 à s'éloigner l'un de l'autre, ce qui a pour effet de verrouiller la porte puisque les côtés des triangles pénètrent dans des rainures correspondantes 35a-36a. La manoeuvre de la serrure en sens inverse provoque le déverrouillage de la porte puisque les triangles sont rappelés l'un vers l'autre jusqu'à être jointifs, ce qui efface les saillies des rainures.

Ce dispositif offre une sécurité absolue même en cas d'effraction puisque si l'on neutralise le système de manoeuvre 11, l'un au moins des triangles, notamment celui 6 qui s'ancre dans le sol se déplace automatiquement sous l'effet de son poids et/ou de ressorts de rappel et pénètre dans la rainure 8a du seuil et dans celle 10a du montant du dormant verrouillant ainsi au moins deux côtés de la porte.

Il va de soi que des modifications peuvent être apportées au dispositif qui vient d'être décrit, notamment par substitution de moyens techniques équivalents sans que l'on sorte pour cela du cadre de la présente invention.

## Revendications

1. Dispositif de verrouillage périmétrique intégral pour fermetures (1), particulièrement telles que portes, volets, portes de coffres-forts comprenant plusieurs éléments longitudinaux de verrouillage (5a, 5b) situés en rives de la fermeture et animés d'un mouvement de translation pour pénétrer dans des rainures (7a―10a) correspondantes aménagées dans les dormants, caractérisé par le fait qu'il comprend une plaque de la dimension de la fermeture (1) placée en sandwich entre les panneaux (2, 3) de ladite fermeture et coupée suivant une diagonale (4) pour former deux triangles égaux et opposés (5, 6) sensiblement jointifs, susceptibles de s'écarter l'un de l'autre, sous l'action d'un moyen (11) de manoeuvre, dans la direction de l'autre diagonale de la fermeture (1), ), pour s'engager par leurs côtés (5a, 56) respectivement (6a, 6b) dans les rainures (7a-10a) pratiquées dans la traverse supérieure (7) et les montants (9, 10) du dormant et du seuil (8), le mouvement de translation des triangles étant guidé par des moyens de guidage appropriés; qu'inversement les deux triangles (5, 6) sont susceptibles de se rapprocher l'un de l'autre, sous l'action du moyen de manoeuvre (11). pour déverrouiller la fermeture (1).

2. Dispositif suivant la revendication 1, caractérisé par le fait que le moyen de manoeuvre (11) pour l'écartement ou le rapprochement des deux triangles (5, 6) est constitué par une came (18) en forme de disque circulaire dont chaque face latérale est creusée d'une rainure (21) en spirale dans laquelle est engagé un doigt (22) solidaire de chaque triangle (5, 6) de manière que la rotation de la came (18) provoque le déplacement radial des doigts (22) et, par conséquent, des triangles (5, 6) dont il sont solidaires.

3. Dispositif suivant les revendications 1 et 2, caractérisé par le fait que le moyen d'entraînement de la came (18) de commande des deux triangles (5, 6) côté interne de la porte (1) est constitué par un volant (20) claveté sur un axe (15) de ladite came.

4. Dispositif suivant les revendications 1 et 2, caractérisé par le fait que le moyen d'entraînement de la came (18) de commande des deux triangles (5, 6) côté externe de la porte (1), est un volant (15) débrayable susceptible d'être associé à la came (18) au moyen d'un crabotage (17) manoeuvré par une serrure (16) à l'encontre d'un ressort (24).

5. Dispositif suivant la revendication 1, caractérisé par le fait que le moyen (11) de manoeuvre de la translation des deux triangles (5, 6) est un profil en U (31) sensiblement égal à la moitié de la diagonale (4), solidarisé avec chaque triangle (5, 6) par le bord de ses ailes, coupé au droit de la séparation de chaque triangle (5, 6) et dont l'intérieure des ailes (31a), respectivement l'extérieur (31b) servent de point d'appui aux faces d'une came (32), respectivement d'une platine (33) munie de deux ergots de butée (34).

6. Dispositif suivant la revendication 1, caractérisée par le fait que les moyens de guidage de la translation des triangles (5, 6) sont des chemins de roulement à billes et des lumières rectangulaires (12) et/ou oblongues (13) laissant passer les tasseaux d'assemblage des panneaux (2, 3) constituant la fermeture (1).

7. Dispositif suivant la revendication 1, caractérisé par le fait que pour renforcer les parties saillantes (5a, 5b, 6a, 6b) qui pénètrent dans les rainures (7a-10a) on double l'épaisseur des triangles (5, 6) en repliant leurs bords sur eux-mêmes.

8. Dispositif suivant la revendication 1, caractérisé par le fait que la plaque qui consistue les deux triangles (5, 6) de verrouillage est en métal, alliage ou autre matériau approprié.

## Patentansprüche

1. lntegrale Rundumverriegelungsvorrichtung für Verschlussvorrichtungen (1), insbesondere wie Türen, Fernsterladen, Türen von Panzerschränken, mit mehreren Verriegelungselementen in Längsrichtung (5a, 5b), die an den Rändern der Verschlussvorrichtung angebracht sind und eine Verschiebung erfahren, um in entsprechende in den Zargen eingebrachten Nuten (7a-10a) einzudringen, dadurch gekennzeichnet, dass sie eine Platte mit den Massen des Verschlusses (1) umfasst, die verbindartig zwischen den Platten (2, 3) dieses Verschlusses liegt und die gemäss einer Diagonalen (4) zugeschnitten ist, um zwei gleiche und entgegengesetzte annähernd aneinanderliegende Dreiecke (5, 6) zu bilden, die unter der Wirkung einer Betätigungsvorrichtung (11) auseinandergetrieben werden können, und zwar nach der Richtung der anderen Diagonalen des Verschlusses (1), um über ihre Seiten (5a, 5b) jeweils (6a, 6b) und die Nuten (7a-10a), die in die obere Querstrebe (7) und in die Ständer (9, 10) der Zarge und der Schwelle (8) eingearbeitet sind, einzudringen, wobei die Verschiebung der Dreiecke durch angemessene Führungsvorrichtungen geführt wird und dass in entgegengesetzter Weise die beiden Dreiecke (5, 6) unter der Wirkung einer Betätigungsvorrichtung (11) zueinandergetrieben werden können, um den Verschluss (1) zu entriegeln.

2. Vorrichtung gemäss dem Patentanspruch 1, dadurch gekennzeichnet, dass die Betätigungsvorrichtung (11) zum Auseinander- bzw. Zueinandertreiben der beiden Dreiecke (5, 6) aus einer in Form einer kreisförmigen Scheibe ausgelegten Nocke (18) besteht, die an jeder Seite eine Spiralförmige Nut (21) aufweist, in welche ein mit jedem Dreieck (5, 6) verbundener Finger (22) eindringt, sodass die Drehung der Nocke (18) eine Radiale Verschiebung der Finger (22) und demzufolge der damit verbundenen Dreiecke (5, 6) verursacht.

3. Vorrichtung gemäss den Patentansprüchen 1 und 2, dadurch gekennzeichnet, dass die Betätigungsvorrichtung der Nocke (18) zur Bewegung der beiden Dreiecke (5, 6) an der Innenseite der Tür (1) aus einem Handrad (20), dass auf eine Achse (15) der besagten Nocke aufgesplintet ist, besteht.

4. Vorrichtung gemäss den Patentansprüchen 1 und 2, dadurch gekennzeichnet, dass die Betätigungsvorrichtung der Nocke (18) zur Steuerung der beiden Dreiecke (5, 6) an der Aussenseite der Tür (1) ein auskuppelbares Handrad (15) ist, welches mit einer Klauenkupplung (17), die durch ein Schloss (16) gegen die Wirkung einer Feder (24) betätigt wird, mit der Nocke (18) verbunden werden kann.

5. Vorrichtung gemäss dem Patentanspruch 1, dadurch gekennzeichnet, dass die Betätigungsvorrichtung (11) zur Verschiebung der beiden Dreiecke (5, 6) ein U-Profil (31) ist, welches annähernd der Hälfte der Diagonalen (4) entspricht, mit jedem Dreieck (5, 6) durch den Rand der Flügel verbunden ist, an der Trennstelle eines jeden Dreieckes (5, 6) abgeschnitten ist und wovon der innere Teil der Flügel (31a), jeweils der äussere Teil (31b) als Auflagepunkt für die Flächen einer Nocke (32), jeweils einer mir zwei Anschlagstiften (34) versehenen Platine (33), dienen.

6. Vorrichtung gemäss dem Patentanspruch 1, dadurch gekennzeichnet, dass die Führungsvorrichtungen für die Verschiebung der Dreiecke (5, 6) Kugellagerbahnen und rechteckige (12) und/oder längliche (13) Öffnungen sind, die die Zusammenbauleisten der Platten (2, 3), die den Verschluss (1) bilden, durchlassen.

7. Vorrichtung gemäss dem Patentanspruch 1, dadurch gekennzeichnet, dass die Stärke der Dreieke (5, 6) durch Umbördelung der Ränder verdoppelt wird, um die überstehenden Teile (5a, 5b, 6a, 6b), die in die Nuten (7a-10a) eindringen, zu verstärken.

8. Vorrichtung gemäss dem Patentanspruch 1, dadurch gekennzeichnet, dass die Platte, die die beiden Verriegelungsdreiecke (5, 6) bildet, aus Metall, aus einer Legierung bzw aus einem anderen geeigneten Werkstoff besteht.

## Claims

1. An integral peripheral locking device for closure means (1) particularly such as doors, shutters, safe doors comprising several longitudinal locking elements (5a, 5b) situated on the edges of the closure means and driven with a translational movement for penetrating into corresponding grooves (7a-10a) formed in the fixed frames, characterized by the fact that it comprises a plate of the same dimension as the closure means (1) sandwiched between the panels (2, 3) of said closure device and cut along a diagonal (4) so as to form two equal, opposite and substantially jointing triangles (5, 6) able to move away from each other under the action of an operating means (11), in the direction of the other diagonal of the opening (1) so as to engage by their sides (5a, 5b), respectively (6a, 6b) in the grooves (7a-10a) formed in the upper cross piece (7) and the uprights (9,10) of the fixed frame and of the threshold (8), the translational movement of the triangles being guided by appropriate guide means; and that conversely the two triangles (5, 6) are able to draw closer to each other under the action of the operating means (11) for unlocking the closure device (1).

2. Device according to Claim 1, characterized by the fact that the operating means (11) for moving the two triangles (5, 6) towards or away from each other is formed by a cam (18) in the form of a circular disk each side face of which is formed with a spiral groove (21) in which is engaged a finger (22) integral with each triangle (5, 6) so that rotation of the cam (18) causes the radial movement of the fingers (22) and consequently of the triangles (5, 6) with which they are interlocked.

3. The device according to Claims 1 and 2, characterized by the fact that the means for driving the cam (18) controlling the two triangles (5, 6) on the internal side of the door (1) is formed by a hand wheel (20) keyed on a shaft (15) of said cam.

4. Device according to Claims 1 and 2, characterized by the fact that the means for driving the cam (18) controlling the two triangles (5, 6) on the outer side of the door (1), is a disengageable hand wheel (15) able to be associated with the cam (18) by means of a dog clutch (17) operating by a lock (16) against a spring (24).

5. Device according to Claim 1, characterized by the fact that the means (11) for causing translation of the two triangles (5, 6) is a channel section (31) substantially equal to half the diagonal (4), fixed to each triangle (5, 6) by the edge of its flanges, cut in line with the separation of each triangle (5, 6) and the inner flange (31a) respectively outer flange (31b) of which serve as bearing point for the faces of the cam (32), respectively of a plate (33) having two abutment studs (34).

6. Device according to Claim 1, characterized by the fact that the means guiding the translational movement of the triangles (5, 6) are ball bearing tracks and rectangular (12) and/or oblong (13) apertures letting pass therethrough the brackets for assembling the panels _(2, 3) forming the closure means (1).

7. Device according to Claim 1, characterized by the fact that, for reinforcing the projecting parts (5a, 5b, 6a, 6b) which penetrate into the grooves (7a-10a), the thickness of the triangles (5, 6) is doubled by bending back their edges on themselves.

8. Device according to Claim 1, characterized by the fact that the plate which forms two locking triangles (5, 6) is made from metal, alloy or other appropriate material.
